# EUROPÄISCHE PATENTSCHRIFT

(11) **EP 1 827 197 B1**
(45) Veröffentlichungstag und Bekanntmachung des Hinweises auf die Patenterteilung: **21.08.2013**
(21) Anmeldenummer: 05801424.2
(22) Anmeldetag: 20.10.2005
(51) Int. Cl.: A47L 15/42

(54) **GESCHIRRSPÜLMASCHINE MIT WARTUNGSARMEM SIEBSYSTEM**
DISHWASHER WITH A LOW-MAINTENANCE FILTER SYSTEM
LAVE-VAILLELLE DOTE D'UN SYSTEME FILTRANT PRATIQUEMENT SANS ENTRETIEN

(30) Priorität: 17.12.2004 DE 102004060950
(43) Veröffentlichungstag der Anmeldung: 05.09.2007
(73) Patentinhaber: BSH Bosch und Siemens Hausgeräte GmbH, 81739 München (DE)
(72) Erfinder: RIEGER, Roland, 73492 Rainau/Schwabsberg (DE); WAGNER, Franz-Josef, 86720 Nördlingen (DE)
(86) Internationale Anmeldenummer: PCT/EP2005/055423
(87) Internationale Veröffentlichungsnummer: WO 2006/063894

(56) Entgegenhaltungen:
- EP-A- 1 256 308
- EP-A- 1 386 575

## Beschreibung

Die Erfindung betrifft Geschirrspülmaschine, umfassend einen Spülbehälter mit Vorrichtungen zum Beaufschlagen von Spülgut mit Spülflotte, ein Siebsystem mit wenigstens einem Sieb zur Reinigung der Spülflotte, einem Zerkleinerer, einer Laugenpumpe und einer Umwälzpumpe.

Siebsysteme bekannter Geschirrspülmaschinen werden bisher drei- bzw. vierstufig ausgestattet.

Ein Feinsieb, das einen Großteil der Bodenfläche eines Innenraums einer Geschirrspülmaschine ausmacht, bildet einen flachen Trichter mit wenig geneigten Seitenwänden, in dessen Zentrum ein Grobsieb, gegebenenfalls ein Feinsieb und ein Mikrosieb angeordnet sind. Nur beim vierstufigen Siebsystem befindet sich zwischen Grobsieb und Mikrosieb ein Feinsieb. Das verschmutzte Wasser gelangt also entweder durch das flache Feinsieb oder wird, wenn es in Folge großer Schmutzfracht dort nicht hindurchdringen kann, vom Grobsieb, dem eventuell zwischengeschalteten Feinsieb und schließlich vom Mikrosieb gefiltert. Das flache Feinsieb und die Konstruktion von Grob- bis Mikrosieb sind also parallel angeordnet. Das Wasser läuft daher beim dreistufigen System durch maximal zwei, beim vierstufigen durch maximal drei Siebe. Reste, die das Grobsieb nicht passieren, bleiben vor diesem und damit im Blickfeld des Bedieners auf der Bodenfläche liegen. Schmutz dagegen, der das Grobsieb passiert, sammelt sich vor dem Fein- bzw. Mikrosieb. Dort muss er vom Benutzer der Maschine in regelmäßigen Abständen entfernt werden, weil sonst durch zugesetzte Sieböffnungen unzureichende Filterleistungen entstehen.

Aus der EP 1 386 575 A1 ist eine Geschirrspülmaschine mit einem in einem Sammelbehälterdrehbar gelagerten Mikrofilter. Der Mikrofilter weist dabei eine Reihe von schraubenförmigen Schaufelblättern auf, welche bei axialem Flüssigkeitsstrom zu einer Drehbewegung des Mikrofilters führen. Gemäß einer Ausführungsform ist ein Zerkleinerer in Form einer Klinge als integraler Bestandteil des Mikrofilters vorgesehen.

Aus der EP 1 256 308 A2 ist eine Geschirrspülmaschine mit einer Vorrichtung zur Speiserestezerkleinerung bekannt, welche einen mit dem Waschbehälter verbundenen Einlass und einen mit einer Abflussleitung verbundenen Auslass aufweist. Dabei umfasst die Vorrichtung zur Speiserestezerkleinerung einen Rotor, dessen Drehrichtung beim Erreichen eines Drehmoment-Grenzwertes umgekehrt wird.

Ferner sind vor allem aus amerikanischen Spülmaschinen Siebsysteme bekannt, die während des Spülgangs permanent das Siebsystem reinigen, in dem die Siebe gegengespült und die Siebrückstände abgepumpt werden. Diese Methode benötigt einen höheren Volumenstrom.

Aus der US 5 770 058 ist eine Abscheidevorrichtung für Geschirrspülmaschinen bekannt. Über eine ringförmige Öffnung strömt die Spülflotte in die Abscheidevorrichtung, wobei dies entweder über ein grobes Sieb oder direkt in eine Zentrifuge erfolgt. Mit Hilfe eines Pumprotors wird die Spülflotte den Sprühvorrichtungen zugeführt. Die Spülflotte wird somit entweder vom Sieb oder von der Zentrifuge gereinigt. Das Zerkleinern der in der Abscheidevorrichtung zurückbleibenden Reste erfolgt beim Abpumpen der Spülflotte in einer anderen Strömungsrichtung.

Demgegenüber ist es Aufgabe der Erfindung, eine wartungsarme Geschirrspülmaschine anzugeben, deren Siebsystem sich ohne Gegenspülung weitgehend selbst reinigt.

Diese Aufgabe wird durch eine Geschirrspülmaschine mit den Merkmalen gemäß Patentanspruch 1 gelöst.

Unter den Resten, die der Zerkleinerer verarbeitet, sind im Wesentlichen Essensreste zu verstehen, die mit dem zu reinigenden Geschirr und Besteck in die Geschirrspülmaschine gelangen. Darunter fallen außerdem weitere Partikel wie etwa Streichhölzer, Zahnstocher, Verpackungsreste oder dergleichen, die zum Beispiel auf einem Tellerrand abgelegt werden. Sofern sie von einem Sieb zurückgehalten werden, bilden sie das Siebgut bzw. den Siebrückstand des betreffenden Siebs.

Die Erfindung wendet sich also ab von einem Siebsystem, das durch den Benutzer regelmäßig mehr oder weniger aufwändig gewartet werden muss, weil es das Siebgut lediglich sammelt und deponiert. Die Erfindung verfolgt vielmehr das Prinzip, kontinuierlich die verbrauchte Spülflotte zu reinigen, Siebrückstände zu zerkleinern und abzupumpen und gereinigte Spülflotte dem Wasserkreislauf wieder zuzuführen. Alle diese Vorgänge laufen parallel zueinander ab.

"Parallel" ist einerseits im Sinne von "gleichzeitig" zu verstehen. Während also Spülflotte zum Beispiel durch Sieben gereinigt und dem Spülflottekreislauf zugeführt wird, werden gleichzeitig Siebrückstände zerkleinert und gesammelt. Die Vorgänge können aber auch insoweit parallel ablaufen, als sich der Spülflottestrom in wenigstens zwei parallele Stränge aufteilt, die separat behandelt werden. Die Erfindung ermöglicht es damit, dass alle Arbeitsschritte der Geschirrspülmaschine in einer einzigen Stromrichtung des Wassers in der Geschirrspülmaschine integriert sind. Damit findet kein Zwischenschritt oder gar eine Stromrichtungsumkehr statt, der bzw. die den Arbeitsablauf der Geschirrspülmaschine unterbrechen oder den unmittelbaren Anschluss eines weiteren Reinigungsprogramms verzögern würde. Damit wird eine hohe Leistungsfähigkeit der Geschirrspülmaschine erreicht.

Wie bisher bleibt zwar grobes Siebgut, das schon das Grobsieb nicht passiert, unbehandelt und muss vom Bediener entfernt werden. Es bleibt jedoch für den Bediener sichtbar im Inneren der Geschirrspülmaschine liegen, so dass sich für ihn die Notwendigkeit einer Reinigung zwingend ergibt. Dabei handelt es sich auch nur um solche Essensreste und dergleichen, die vor dem Beladen der Geschirrspülmaschine versehentlich nicht entfernt worden sind. Alle übrigen Reste, die bisher unsichtbar im Inneren des Filtersystems deponiert wurden und deren Entfernung deshalb häufig vergessen wurde, werden nun im Zerkleinerer soweit gehäckselt, dass sie von einer Laugenpumpe abgepumpt werden können.

Das Zerkleinern des Grobsiebdurchgangs bietet sich zum Beispiel an, wenn die verschmutzte Spülflotte zuvor über ein Feinsieb geleitet wurde, das Zerkleinerergut also der Siebrückstand des Feinsiebs ist. Zudem muss dafür gesorgt sein, dass auch der Siebrückstand des Mikrosiebs beseitigt wird, damit es sich nicht zusetzt. Da das Mikrosieb im Allgemeinen dem Grob- und/oder Feinsieb nachgeschaltet ist, ist es in aller Regel besonders schwer zugänglich. Zur Reinigung des Mikrosiebs können vorzugsweise mechanische Mechanismen gewählt werden. Erfindungsgemäß wird dazu das Prinzip einer Zentrifuge genutzt. Erfindungsgemäß bildet nämlich das Mikrosieb zumindest teilweise eine Mantelfläche einer Zentrifuge zum Zentrifugieren der Spülflotte, wobei die Mantelfläche der Zentrifuge sich zu einer Auswurföffnung hin konisch erweitert. Siebgut, das aufgrund seiner Größe das Mikrosieb nicht passiert, wird in Folge der Fliehkraft und der konischen Mantelfläche von der Oberfläche des Mikrosiebs abtransportiert und durch die Auswurföffnung ausgeworfen. Das Wasser dagegen wird aufgrund der Zentrifugalkraft durch das Mikrosieb hindurch gedrückt. Damit erhält das Mikrosieb eine größere Reinigungsleistung, weil zum einen der Durchgang des Wassers durch das Mikrosieb beschleunigt und zum anderen die Siebfläche von Siebrückständen kontinuierlich befreit wird und so für weitere Siebvorgänge sofort wieder zur Verfügung steht.

Das von der Zentrifuge ausgeworfene Siebgut muss möglichst unmittelbar aufgefangen und weitertransportiert werden. Vorteilhafterweise ist der Auswurföffnung der Zentrifuge eine Auffangrinne zugeordnet, die so ausgestaltet ist, dass sie das durch Fliehkraft über einen Rand der Zentrifuge hinausgelangende Siebgut auffängt. Es wird mit Hilfe der Auffangrinne gesammelt und zusammen mit dem überall gegenwärtigen Wasser der Laugenpumpe zugeführt. Damit ist bewirkt, dass Siebgut und Wasser, das durch das Mikrosieb hindurch dringen kann, wirkungsvoll voneinander getrennt werden.

Grundsätzlich können Grobsieb und Zerkleinerer einerseits und die Zentrifuge andererseits im Stromlauf der Geschirrspülmaschine parallel zueinander angeordnet werden. Eine besonders vorteilhafte Anordnung ergibt sich jedoch, wenn der Zerkleinerer im Stromlauf zwischen dem Grobsieb und der Zentrifuge angeordnet sind. Auch der Siebdurchgang des Grobsiebs kann dann einer weiteren Reinigung unterzogen werden. Das dort gereinigte Wasser, das vorher der Laugenpumpe zugeleitet wurde, kann jetzt in den Spülflottenkreislauf zurückgespeist werden. Damit steigt die Wiederverwendungsrate der Spülflotte und mit ihr die Wassereinsparung beim Betrieb der Geschirrspülmaschine.

Eine räumliche Anordnung von Grobsieb, Zerkleinerer und Zentrifuge übereinander hat den Vorteil, dass die verschmutzte Spülflotte ohne äußere Einwirkung lediglich der Schwerkraft folgend vom Grobsieb in den Zerkleinerer transportiert wird. Werden Grobsieb und Zerkleinerer außerdem konzentrisch zueinander und gemeinsam konzentrisch zu der Zentrifuge angeordnet, so ergibt sich eine besonders kompakte Bauform, die aufgrund der beengten Platzverhältnisse in einer Geschirrspülmaschine wünschenswert ist. Außerdem können dann auf konstruktiv einfache Weise der Zerkleinerer und die Zentrifuge von derselben Welle angetrieben werden. Auch damit gewinnt das Siebsystem an Kompaktheit.

Die Leistungsfähigkeit eines Siebsystems misst sich am Durchsatz der verschmutzten Spülflotte je Zeiteinheit. Der Durchsatz wiederum ist abhängig vom Leitungsquerschnitt derjenigen Baueinheiten, die die verschmutzte Spülflotte passieren muss. Einen Engpass in jedem Siebsystem können die Siebflächen darstellen, weil sie, sofern sie nicht zum Beispiel mechanisch gereinigt werden, durch Verlegen oder Zusetzen mit Siebgut ihre Durchgangsfläche verkleinern. Sie sind entsprechend groß zu dimensionieren. Einen anderen Engpass kann die Beschickungsöffnung der Zentrifuge bilden. In einer vorteilhaften Weiterbildung der Erfindung wird dem dadurch begegnet, dass die Auswurföffnung der Zentrifuge mit der Beschickungsöffnung derart in Funktionseinheit steht, dass sie zugleich als deren Beschickungsöffnung dient. Dabei wird am Rand der Öffnung das Siebgut der Zentrifuge ausgeworfen, während gleichzeitig im zentralen Bereich der Öffnung die Zentrifuge beschickt werden kann. Die Öffnung ist für beide Funktionen ohnehin groß genug ausgebildet, weil sich die Zentrifuge zur Öffnung hin konisch weitet. Weil außerdem die Auswurf- und Beschickungsöffnung auf der dem Innenraum der Geschirrspülmaschine zugewandten Seite der Zentrifuge angeordnet ist, gelangt damit das zu reinigende Wasser lediglich schwerkraftgetrieben in das Innere der Zentrifuge. Zugleich bietet die Zentrifuge damit einen maximalen Eintrittsquerschnitt, womit ihre Leistungsfähigkeit maximiert ist.

Weiter vorteilhaft ist der Beschickungsöffnung stromauf ein Sieb von mindestens der gleichen Größe vorgeschaltet, das koaxial zur Zentrifuge angeordnet ist. Wesentlich ist, dass in einer zentrischen Ansicht auf die Beschickungsöffnung der Zentrifuge diese vollständig durch das Sieb bedeckt ist. Sie verschließt die Beschickungsöffnung jedoch nicht, da sie zugleich als Auswurföffnung dient. Zwischen dem Sieb und der Beschickungsöffnung verbleibt ein Spalt als Durchgang für den Siebrückstand der Zentrifuge. Dadurch kann die Spülflotte auf kürzestem Weg durch das Sieb in die Zentrifuge gelangen.

Ist als abdeckendes Sieb ein Feinsieb gewählt, dann ist dessen Maschenweite so zu bemessen, dass der Siebdurchgang nicht mehr vom Zerkleinerer bearbeitet werden muss, um von der Laugenpumpe abgeleitet werden zu können. Daher kann das Schmutzwasser, welches das Feinsieb passiert, unter Umgehung des Zerkleinerers sofort der Zentrifuge zugeleitet werden.

Nach einer weiteren vorteilhaften Ausgestaltung der Erfindung ist an einer der Auswurföffnungen der Zentrifuge gegenüberliegenden Bodenfläche eine Reibfläche ausgebildet. Sie wirkt zusammen mit einem feststehenden Anschlag vorzugsweise am unteren Ende eines in die Zentrifuge hineinragenden köcherförmigen Abschnitts des Grobsiebs als Zerkleinerer. Der Anschlag kann ringförmig ausgebildet sein und den unteren Abschluss des köcherförmigen Abschnitts bilden. Zusätzlich kann er eine oder mehrere Rippen aufweisen, die sich in der Ebene des unteren Abschlusses des köcherförmigen Abschnitts im Wesentlichen entlang dessen Durchmessers erstrecken. Die Reibfläche ist vollflächig mit Zähnen bestückt, die in einen schmalen Spalt hineinragen, den der Anschlag und die Reibfläche zusammen definieren. Die Siebrückstände des Grobsiebs werden auf der schnell drehenden Reibfläche nach Art einer Gemüsesaftpresse im Spalt zwischen Reibefläche und Anschlag zerrieben und infolge Fliehkraft durch einen Ringspalt zwischen dem ringförmigen Abschnitt des Anschlags und der Reibefläche in die Zentrifuge gedrängt. Die Gegenwart von Wasser erleichtert diesen Vorgang durch Aufweichen der Siebrückstände, sie ist aber nicht zwingend erforderlich. Durch die beschriebene Konstruktion ist eine besonders kompakte Baueinheit aus Zentrifuge und Zerkleinerer angegeben. Die Zerkleinerung findet damit vorteilhaft an der tiefsten und engsten Stelle der konischen Zentrifuge statt, so dass das zerkleinerte Siebgut den maximalen Weg über das Mikrosieb nehmen muss, bevor es ausgeworfen wird.

Die Zerkleinerung geschieht bis zu einer Partikelgröße, die von der Laugenpumpe noch verkraftet werden kann. Jedoch ist nicht auszuschließen, dass Gegenstände, die zwar das Grob- bzw. Feinsieb passiert haben, dennoch von der Laugenpumpe nicht abgepumpt werden können. Dies sind insbesondere lange, dünne Gegenstände, wie z. B. Zahnstocher. Zum Schutz der Funktion der Laugenpumpe ist daher nach einer weiteren vorteilhaften Ausgestaltung der Erfindung stromauf der Laugenpumpe ein Pumpensumpf gebildet, der durch eine Reuse vom Zulauf der Laugenpumpe getrennt ist. Damit ist noch einmal eine Filtration des Wassers erreicht, die eine Funktionsbeeinträchtigung der Laugenpumpe verhindert.

Da das erfinderische Filtersystem nicht gegengespült wird, ist bei der Reuse dafür zu sorgen, dass sich davor ablagerndes Material beseitigt werden kann. Eine vorteilhafte Ausgestaltung der Erfindung sieht daher eine Revisionsklappe vor, über die der Pumpensumpf zugänglich ist. Damit ist eine einfache manuelle Reinigung des Siebsystems stromauf der Laugenpumpe und stromab von Grobsieb, Feinsieb und Mikrosieb gegeben.

Nach einer weiteren vorteilhaften Ausgestaltung der Erfindung ist stromauf der Umwälzpumpe eine Ansaugkappe angeordnet, welche die Entstehung eines Strömungstrichters in der angesaugten und gereinigten Spülflotte verhindert. Die Ansaugkappe sorgt dafür, dass die Umwälzpumpe keine Luft saugt, sie steigert damit den Durchsatz und den Wirkungsgrad der Umwälzpumpe.

Ein Verfahren zur Reinigung von Spülflotte in einer erfindungsgemäßen Geschirrspülmaschine sieht vor, dass gleichzeitig durch das Grobsieb gelangte Essensreste und dergleichen zerkleinert und von einer Laugenpumpe entsorgt werden. Im Gegensatz zum Stand der Technik, bei dem die Spülflotte durch stationäre drei- bzw. vierstufige Siebsysteme geleitet wird und bei dem die Siebe entweder manuell oder durch Gegenspülung gereinigt werden müssen, verwirklicht dieses Verfahren das Prinzip, wesentliche Teile des Siebguts soweit zu zerkleinern, dass es von der Laugenpumpe beschädigungsfrei abtransportiert werden kann. Damit erübrigt sich das Reinigen der Siebe von Siebrückständen weitestgehend.

Um eine kontinuierliche Reinigung der Siebe bei gleichzeitiger Rückspeisung der gereinigten Spülflotte zu ermöglichen, müssen die Siebe gereinigt werden. Dies kann mechanisch oder chemisch erfolgen. Erfindungsgemäß wird das Mikrosieb durch Zentrifugalkräfte gereinigt. Dadurch ist es möglich, das Mikrosieb insbesondere ohne Werkzeuge, die ihrerseits eine Abnutzung oder Beschädigung des Mikrosiebs verursachen könnten, zu reinigen. Ebenso kann auf chemische Mittel verzichtet werden, die in einem weiteren Schritt wieder aus der Spülflotte entfernt werden müssten.

Die Erfindung wird im Folgenden anhand von Zeichnungen beispielhaft noch näher erläutert. Es zeigen:
- Figur 1: einen Schnitt durch ein erfindungsgemäßes Siebsystem und
- Figur 2: einen zu der Schnittansicht in Figur 1 rechtwinkligen Schnitt durch das Siebsystem.

Figur 1 zeigt eine Schnittansicht eines erfindungsgemäßen selbstreinigenden Siebsystems. Es ist im Wesentlichen unterhalb einer Bodenplatte 2 angeordnet, die den unteren Abschluss eines Innenraums bzw. Spülbehälters (nicht dargestellt) einer Geschirrspülmaschine bildet. Sie ist trichterförmig ausgestaltet und weist eine sehr flache Neigung hin zu einem zentralen Filtereinlauf 3 auf. Der Filtereinlauf 3 wird von einem Grobsieb 4 und einem Feinsieb 5 gebildet. Das Grobsieb 4 umfasst an seiner dem Geschirrspülmaschineninnenraum zugewandten Oberseite einen ringförmig umlaufenden Griff 6. Mit Hilfe des Griffs 6 kann das Grobsieb 4 entfernt werden. Die Filtereinlauf 3 bildet die obere Stirnfläche eines zylindrischen Pumpentopfes 7. In dessen Mantelfläche sind in einem unteren Abschnitt einander gegenüberliegend ein Ansaugstutzen 8 einer nicht dargestellten Umwälzpumpe und ein Ansaugstutzen 9 einer nicht dargestellten Laugenpumpe angeordnet. Unter dem Stirnboden 10 des Pumpentopfes 7 ist ein Motor 11 angeordnet, der über eine Welle 12 eine Reibscheibe 13 antreibt. An der Reibscheibe 13 ist eine sich zum Filtereinlauf 3 hin konisch erweiternde Mantelfläche einer Zentrifuge 15 angeordnet. Die Mantelfläche 14 der Zentrifuge 15 wird von einem Mikrosieb 14 gebildet. In die Zentrifuge 15 hinein ragt vom Filtereinlauf 3 ausgehend ein Köcher 16, der eine konische Fortsetzung des Feinsiebs 5 darstellt. Den oberen Abschluss des Köchers 16 bildet das Grobsieb 4 mit dem Griff 6. An seiner Unterseite mündet die Mantelfläche des Köchers 16 in einen Anschlagring 17, der in etwa die Größe der Reibscheibe 13 aufweist.

Der Ansaugstutzen 8 der Umwälzpumpe ist etwa zur Hälfte seines Durchmessers von einer in den Pumpentopf 7 hineinragenden Ansaugkappe 18 überdeckt. Sie verhindert, dass sich beim Betrieb der Umwälzpumpe ein Ansaug- bzw. Strömungstrichter bildet, der ein Ansaugen von Luft bewirken und damit den Wirkungsgrad der Umwälzpumpe herabsetzen würde.

Der Ansaugstutzen 9 der Laugenpumpe ist vom Pumpentopf 7 durch eine Reuse 19 getrennt. Sie verhindert, dass so große Partikel in die Laugenpumpe gelangen, die diese nicht verarbeiten kann. Zur Reinigung der Reuse 19 ist als Zugang eine nicht dargestellte Revisionsklappe vorgesehen.

Die Zentrifuge 15 ist ringförmig von einer Abführfläche 20 umgeben, die sich zwischen dem Mikrosieb 13 der Zentrifuge 15 und der Innenfläche des Pumpentopfes 7 von der Seite der Umwälzpumpe aus schräg nach unten in Richtung Laugenpumpe erstreckt und dort in einem Pumpensumpf 21 vor der Reuse 19 endet.

Der Köcher 16 enthält zwei Schippenrippen 22, die versetzt übereinander angeordnet sind und einander geringfügig überdecken. Die obere der beiden Schippenrippen ist und von der Mantelfläche des Köchers 16 zu einer Mittelachse hin nach innen geneigt, die untere von der Mittelachse zur Mantelfläche nach außen. Aus Gründen der Übersichtlichkeit sind sie in Figur 2 nicht dargestellt. Sie dienen dazu, waschaktive Feststoffe wie zum Beispiel Waschmitteltabs aufzufangen, damit sie sich im Wasserstrom bestimmungsgemäß auflösen und ihre Wirkung sukzessive entfalten können.

Im Betrieb des Siebsystems 1 gelangt verschmutzte Spülflotte entweder durch die Öffnungen des Feinsiebs 5 oder durch die des Grobsiebs 4 in das Innere des Pumpentopfes 7. Grobsieb 4 und Feinsieb 5 zusammen decken eine Beschickungsöffnung der Zentrifuge 15 ab, die von einem Rand 23 begrenzt wird. Spülflotte, die durch das Feinsieb 5 gelangt, tritt unter Umgehung des Köchers 16 direkt in die Zentrifuge 15 ein. Es braucht nicht über den Köcher 16 in den Zerkleinerer geleitet zu werden, weil die Maschenweite des Feinsiebs 5 so ausgebildet ist, dass Partikel, die das Feinsieb 5 passieren, von der Reuse 19 nicht aufgefangen und von der Laugenpumpe ohne Funktionsbeeinträchtigung abgeführt werden können. Schmutzpartikel, die vom Feinsieb 5 nicht durchgelassen werden, gelangen zum Grobsieb 4. Die Maschenweite des Grobsiebs 4 ist wiederum so gewählt, dass Partikel, die das Grobsieb 4 passieren, von der Reibscheibe 13 verarbeitet werden können. Gelangen also Partikel durch das Grobsieb 4, so fallen sie der Schwerkraft folgend durch den Köcher 16, dessen Maschenweite der des Feinsiebs 5 entspricht, auf die Reibscheibe 13. Die Reibscheibe 13 und der feststehende Anschlagring 17 wirken als Zerkleinerer zusammen. Von der Fliehkraft getrieben werden die Partikel zwischen dem Anschlagring 17 und der sich schnell drehenden Reibscheibe 13 zerrieben. Das Zerreiben wird dadurch begünstigt, dass das allgegenwärtige Wasser die Partikel aufweicht. Weiterhin der Fliehkraft folgend gelangen die Partikel über den Ringspalt zwischen Anschlagring 17 und Reibscheibe 13 auf die Mantelfläche der Zentrifuge 15, d. h. dem Mikrosieb 13, und werden dort die Mantelfläche entlang bis zu deren oberen Rand 23 hinauf transportiert. Nach Verlassen der Zentrifuge 15 über deren oberen Rand 23 fallen die Partikel, nun wieder der Schwerkraft folgend, auf die Abführfläche 20. Auf der Abführfläche 20 werden sie an der Außenseite der Zentrifuge 15 vorbei in den Pumpensumpf 21 transportiert. Dort werden sie nach Passieren der Reuse 19 von der Laugenpumpe einem Abwassersystem zugeführt.

Die Spülflotte, das die Schmutzpartikel transportiert, folgt zum Teil dem gleichen Weg wie diese. In der Zentrifuge 15 angelangt wird es jedoch in Folge der Fliehkraft auf den als Mikrosieb 13 ausgebildete Mantelfläche der Zentrifuge 15 gepresst. Da die Mantelfläche 14 von einem Mikrosieb13 gebildet ist, wird das Wasser hier von den Partikeln getrennt und durch das Mikrosieb 13 hindurchgedrückt. Gelangt es oberhalb der Abführfläche 20 durch das Mikrosieb 13, so geht es den eben beschriebenen Weg der Schmutzpartikel. Wird es jedoch unterhalb der Abführfläche 20 durch das Mikrosieb gepresst, so saugt die Umwälzpumpe das gefilterte Wasser an und führt es in den Spülkreislauf zurück.

Im Betrieb stellt sich durch die Leistung der Umwälzpumpe innerhalb des Pumpentopfes 7 ein geneigter Wasserspiegel W ein, der in Figur 1 nur im Prinzip dargestellt ist. Er reicht von einem hohen Stand auf der Seite der Laugenpumpe zu einem niederen Stand auf der Seite der Umwälzpumpe. Tatsächlich überlagert sich dieser Wasserspiegel einem parabelförmigen, der dadurch entsteht, dass die Zentrifuge 15 das im Pumpentopf 7 befindliche Wasser in starke Drehung versetzt und damit trichterförmig auseinander treibt. Die Zentrifuge wird im Allgemeinen sowohl bei eingeschalteter Laugenpumpe als auch bei eingeschalteter Umwälzpumpe betrieben, kann jedoch auch entweder nur bei eingeschalteter Umwälzpumpe oder nur bei eingeschalteter Laugenpumpe betrieben werden. Es ist auch möglich, dass die Zentrifuge nicht ständig, sondern nur im Wechselbetrieb, d. h. zwischen Betrieb/kein Betrieb, seine Funktion erfüllt, z. B. entsprechend dem Verschmutzungsgrad der Spülflotte.

## Patentansprüche

1. Geschirrspülmaschine, umfassend einen Spülbehälter mit Vorrichtungen zum Beaufschlagen von Spülgut mit Spülflotte, ein Siebsystem (1) mit wenigstens einem Sieb (14) zur Reinigung der Spülflotte, einem Zerkleinerer (13, 17), einer Laugenpumpe, einer Umwälzpumpe und einem im Stromlauf stromab des Zerkleinerers (13, 17) angeordnetem Mikrosieb (14), **dadurch gekennzeichnet, dass** das Mikrosieb (14) zumindest teilweise eine Mantelfläche einer Zentrifuge (15) zum Zentrifugieren der Spülflotte bildet, wobei die Mantelfläche der Zentrifuge (15) sich zu einer Auswurföffnung hin konisch erweitert, so dass Siebgut, das aufgrund seiner Größe das Mikrosieb (14) nicht passiert, in Folge der Fliehkraft und der konischen Mantelfläche von der Oberfläche des Mikrosiebs (14) abtransportiert und durch die Auswurföffnung ausgeworfen wird.

2. Geschirrspülmaschine nach Anspruch 1, **dadurch gekennzeichnet, dass** im Stromlauf stromauf des Zerkleinerers (13, 17) ein Grobsieb (4) angeordnet ist.

3. Geschirrspülmaschine nach einem der Ansprüche 1 oder 2, **dadurch gekennzeichnet, dass** der Zerkleinerer (13, 17) im Stromlauf zwischen dem Grobsieb (4) und der Zentrifuge (15) angeordnet ist.

4. Geschirrspülmaschine nach Anspruch 3, **dadurch gekennzeichnet, dass** das Grobsieb (4), die Zentrifuge (15) und der Zerkleinerer (13, 17) übereinander und/oder koaxial zueinander angeordnet sind.

5. Geschirrspülmaschine nach einem der vorhergehenden Ansprüche, **dadurch gekennzeichnet, dass** die Auswurföffnung in Funktionseinheit mit der Beschickungsöffnung der Zentrifuge (15) dient.

6. Geschirrspülmaschine nach einem der Ansprüche 4 oder 5, **dadurch gekennzeichnet, dass** an der Auswurföffnung gegenüberliegenden Bodenfläche der Zentrifuge (15) eine Reibfläche (13) ausgebildet ist, die zusammen mit einem Anschlagring (17) als Zerkleinerer (13, 17) dient.

7. Geschirrspülmaschine nach einem der vorhergehenden Ansprüche, **dadurch gekennzeichnet, dass** im Stromlauf vor der Zentrifuge (15) ein Feinsieb (5) unter Umgehung des Zerkleinerers (13, 17) und vorzugsweise des Grobsiebs (4) angeordnet ist.

8. Geschirrspülmaschine nach einem der vorhergehenden Ansprüche, **dadurch gekennzeichnet, dass** stromauf der Laugenpumpe ein Pumpensumpf (21) ausgebildet ist, der durch eine Reuse (19) vom Zulauf (9) der Laugenpumpe getrennt ist.

9. Geschirrspülmaschine nach einem der vorhergehenden Ansprüche, **dadurch gekennzeichnet, dass** stromauf der Umwälzpumpe, vorzugsweise im Pumpensumpf (21), eine Ansaugkappe (18) angeordnet ist, die die Entstehung eines Strömungstrichters in der angesaugten Spülflotte verhindert.

## Claims

1. Dishwasher, comprising a wash container having apparatuses for applying wash liquor to items to be washed, a filter system (1) having at least one filter (14) for cleaning the wash liquor, a comminutor (13, 17), a drain pump, a circulating pump and a microfilter (14) disposed in the flow path downstream of the comminutor (13, 17), **characterized in that** the microfilter (14) at least partially forms a lateral surface of a centrifuge (15) for centrifuging the wash liquor, the lateral surface of the centrifuge (15) widening conically towards an ejection opening, so that material to be filtered, which because of its size does not pass through the microfilter (14), is transported away from the surface of the microfilter (14) as a result of the centrifugal force and the conical lateral surface and ejected through the ejection opening.

2. Dishwasher according to claim 1, **characterised in that** a coarse filter (4) is disposed in the flow path upstream of the comminutor (13, 17).

3. Dishwasher according to one of claims 1 or 2, **characterised in that** the comminutor (13, 17) is disposed in the flow path between the coarse filter (4) and the centrifuge (15).

4. Dishwasher according to claim 3, **characterised in that** the coarse filter (4), the centrifuge (15) and the comminutor (13, 17) are disposed one above the other and/or coaxially to one another.

5. Dishwasher according to one of the preceding claims, **characterised in that** the ejection opening serves as a functional unit with the loading opening of the centrifuge (15).

6. Dishwasher according to one of claims 4 or 5, **characterised in that** a friction surface (13) is configured on the bottom surface of the centrifuge (15) opposite the ejection opening, said friction surface (13) serving as a comminutor (13, 17) together with a stop ring (17).

7. Dishwasher according to one of the preceding claims, **characterised in that** a fine filter (5) is disposed in the flow path upstream of the centrifuge (15), bypassing the comminutor (13, 17) and preferably the coarse filter (4).

8. Dishwasher according to one of the preceding claims, **characterised in that** a pump sump (21) is configured upstream of the drain pump, separated from the inlet (9) of the drain pump by a trap (19).

9. Dishwasher according to one of the preceding claims, **characterised in that** a suction cap (18) is disposed upstream of the circulating pump, preferably in the pump sump (21), to prevent the formation of a flow funnel in the wash liquor that has been sucked in.

## Revendications

1. Lave-vaisselle comprenant une cuve de lavage dotée de dispositifs afin d'alimenter la vaisselle en liquide de lavage, un système filtrant (1) avec au moins un filtre (14) pour nettoyer le liquide de lavage, un broyeur (13, 17), une pompe lessive, une pompe de recirculation et un microfiltre (14) disposé dans le circuit en aval du broyeur (13, 17), **caractérisé en ce que** le microfiltre (14) constitue du moins partiellement une surface de couverture d'une centrifugeuse (15) servant à centrifuger le liquide de lavage, dans lequel la surface de couverture de la centrifugeuse (15) s'élargit de manière conique vers un orifice d'expulsion de sorte que les éléments filtrés qui ne traversent pas le microfiltre (14) en raison de leur taille sont évacués de la surface du microfiltre (14) en raison de la force centrifuge et de la surface de couverture conique et expulsés via l'orifice d'expulsion.

2. Lave-vaisselle selon la revendication 1, **caractérisé en ce qu'**un tamis gros (4) est disposé en amont du broyeur (13, 17).

3. Lave-vaisselle selon l'une des revendications 1 ou 2, **caractérisé en ce que** le broyeur (13, 17) est disposé dans le circuit entre le tamis gros (4) et la centrifugeuse (15).

4. Lave-vaisselle selon la revendication 3, **caractérisé en ce que** le tamis gros (4), la centrifugeuse (15) et le broyeur (13, 17) sont disposés les uns sur les autres et/ou de manière coaxiale les uns face aux autres.

5. Lave-vaisselle selon l'une des revendications précédentes, **caractérisé en ce que** l'orifice d'expulsion sert en unité fonctionnelle avec l'orifice d'alimentation de la centrifugeuse (15).

6. Lave-vaisselle selon l'une des revendications 4 ou 5, **caractérisé en ce qu'**une surface de frottement (13) est constituée sur la surface de base de la centrifugeuse (15) opposée à l'orifice d'expulsion et sert de broyeur (13, 17) avec un anneau de butée (17).

7. Lave-vaisselle selon l'une des revendications précédentes, **caractérisé en ce qu'**un microtamis (5) est disposé en dérivation du broyeur (13, 17) et de préférence du tamis gros (4) dans le circuit avant la centrifugeuse (15).

8. Lave-vaisselle selon l'une des revendications précédentes, **caractérisé en ce qu'**un puisard d'aspiration (21) séparé de l'admission (9) de la pompe lessive par une nasse (19) est exécuté en amont de la pompe lessive.

9. Lave-vaisselle selon l'une des revendications précédentes, **caractérisé en ce qu'**un capuchon d'aspiration (18) qui empêche l'apparition d'un entonnoir d'écoulement dans le liquide de lavage aspiré est disposé en amont de la pompe de recirculation, de préférence dans le puisard d'aspiration (21).
